# EUROPÄISCHE PATENTSCHRIFT

(11) **EP 0 715 288 B1**
(45) Veröffentlichungstag und Bekanntmachung des Hinweises auf die Patenterteilung: **12.05.1999**
(21) Anmeldenummer: 95250283.9
(22) Anmeldetag: 20.11.1995
(51) Int. Cl.: G08G 1/0967

(54) **Verfahren und Vorrichtung zur Reduzierung einer aus Fahrzeugen einer Stichprobenfahrzeugflotte zu übertragenden Datenmenge**
Method and device for reducing the amount of data to be transmitted from vehicles of a fleet of sample vehicles
Méthode et dispositif pour réduire la quantité de données qui doit être transmise par véhicules d'une flotte de véhicules témoins

(30) Priorität: 28.11.1994 DE 4444390; 09.06.1995 DE 19521919
(43) Veröffentlichungstag der Anmeldung: 05.06.1996
(73) Patentinhaber: MANNESMANN Aktiengesellschaft, 40213 Düsseldorf (DE)
(72) Erfinder: Hort, Christian, Dipl.-Ing., D-40589 Düsseldorf (DE); Schulz, Werner, Dr.rer.nat., D-40670 Meerbusch (DE); Heimann, Josef, Dipl.-Ing., D-40629 Düsseldorf (DE); Widl, Andreas, Dipl.-Phys., D-81667 München (DE); Schlottbom, Karlheinz, Dipl.-Math., D-40885 Ratingen (DE)
(74) Vertreter: Meissner, Peter E., Dipl.-Ing.

(56) Entgegenhaltungen:
- EP-A- 0 384 794
- DE-A- 4 321 437
- DE-C- 4 105 584
- GB-A- 2 261 977

## Beschreibung

Die Erfindung betrifft ein Verfahren und eine Vorrichtung zur Reduzierung einer aus Fahrzeugen einer Stichprobenfahrzeugflotte zu übertragenden Datenmenge von Fahrzeugdaten, die Informationen über den Betriebszustand und/oder über die Umgebung der Fahrzeuge enthalten, und Positionsdaten, die Informationen über die Position der Fahrzeuge in einem vorbestimmten Koordinatensystem zu einem bestimmten Zeitpunkt enthalten, bei dem die Fahrzeug- und Positionsdaten in bestimmten Abständen, welche einer vorgegebenen Zeitspanne oder einer vorgegebenen Wegstrecke entsprechen, erfaßt und an einen Verkehrsrechner übertragen werden.

Aus der nicht vorveröffentlichten DE 195 08 486 ist es bekannt, zur Ermittlung von Verkehrslage- oder Straßenzustandsdaten eine Stichprobenfahrzeugflotte zu verwenden, bei der einzelne als "Floating Cars" bezeichnete Stichprobenfahrzeuge zum Beispiel über Funk vorbestimmte Fahrzeugdaten und dazugehörige Positionsdaten an eine Empfangsstelle eines Verkehrsrechners übermitteln. Mit Hilfe dieser Daten kann dann der Verkehrsrechner anhand vorbestimmter Algorithmen die Verkehrslage ermitteln oder zum Beispiel Rückschlüsse auf Umgebungsbedingungen wie Nässe oder Vereisung der Straße, Nebel etc. gewinnen. Dazu ist es zum Beispiel möglich, kontinuierlich oder in vorbestimmten Zeitabständen Datensätze, die die Positionsdaten der Fahrzeuge der Stichprobenfahrzeugflotte und die entsprechenden Fahrzeugdaten aufweisen, von den Stichprobenfahrzeugen an die Empfangsstelle des Verkehrsrechners zu übermitteln.

Ein solches System hat verschiedene Nachteile. Erstens hat ein Funknetz wie zum Beispiel ein GSM-Netz keine unbegrenzte Kapazität, so daß es zu einer Überlastung des Netzes kommen kann. Zweitens muß der Verkehrsrechner anhand der vorbestimmten Algorithmen aus den empfangenen Datensätzen die gewünschten Informationen oder Vorhersagen errechnen. Dabei wird die Rechenlast des Verkehrsrechners umso größer, je größer die zu verarbeitende Datenmenge ist. Die von jedem "Floating Car" der Flotte nach einem festen Schema übermittelten Datensätze enthalten aber fast immer einen Teil momentan überflüssige, sogenannte redundante Daten, die die Rechenlast unnötig erhöhen, was u. a. insbesondere dann der Fall ist, wenn mehrere Fahrzeuge der Stichprobenfahrzeugflotte dieselbe Straße oder auch denselben Straßentyp befahren.

Es ist **Aufgabe** der vorliegenden Erfindung, ein Verfahren zur Reduzierung der aus den Fahrzeugen einer Stichprobenfahrzeugflotte an einen Verkehrsrechner zu übertragenden Datenmenge anzugeben, das eine deutliche Verringerung der Datenmenge ohne unzulässige Einbußen bei der statistischen Aussagefähigkeit der übertragenen Daten ermöglicht. Außerdem soll eine Vorrichtung zur Durchführung des Verfahrens angegeben werden.

Die **Lösung** dieser Aufgabe hinsichtlich des Verfahrens ist erfindungsgemäß gekennzeichnet durch die im Patentanspruch 1 angegebenen Merkmale. Durch die kennzeichnenden Merkmale der Unteransprüche 2 bis 13 ist dieses Verfahren in vorteilhafter Weise weiter ausgestaltbar. Eine Vorrichtung zur Durchführung des erfindungsgemäßen Verfahrens weist die Merkmale des Patentanspruchs 14 auf.

Die Erfindung sieht vor, daß die erfaßten Fahrzeug- und Positionsdaten bereits im Fahrzeug mindestens einer vorgegebenen Klasse von Fahrzeug- und Positionsdaten, die einem bestimmten typischen Fahrzeugverhalten entsprechen, zugeordnet werden. Diese Klassen werden als Fahrzeugverhaltensmuster bezeichnet. Das zugeordnete Fahrzeugverhaltensmuster wird mit den Positionsdaten des Stichprobenfahrzeugs mindestens teilweise in kodierter Form an den Verkehrsrechner übertragen.

Hierdurch wird eine starke Reduzierung der an den Verkehrsrechner zu übertragenden Datenmenge erreicht, ohne daß dem Verkehrsrechner wesentliche, für die Berechnung beispielweise der Verkehrslage notwendige Informationen fehlen. Die Fahrzeug- und Positionsdaten werden bereits im Fahrzeug durch die Zuordnung zu bestimmten Fahrzeugverhaltensmustern in einer solchen Form aufbereitet, daß der Verkehrsrechner die übermittelten Daten unmittelbar für die Verkehrslageberechnung einsetzen kann. Aufgrund der so erzielten hohen Datenqualität kann jedes Stichprobenfahrzeug darüber hinaus mit verhältnismäßig geringem Aufwand in vielen Fällen anhand von Vorgaben selbständig entscheiden, ob eine Kommunikationsaufnahme zur Datenübermittlung an den Verkehrsrechner erforderlich ist.

Eine besonders starke Reduzierung der an den Verkehrsrechner zu übertragenden Datenmenge wird dadurch erreicht, daß nur noch die Kennung des zugeordneten vorgegebenen Fahrzeugverhaltensmusters mit den Positionsdaten des Stichprobenfahrzeugs an den Verkehrsrechner übertragen wird.

Die elektronische Datenerfassung und -aufbereitung vereinfacht sich weiterhin dadurch, daß die Zuordnung der erfaßten Fahrzeug- und Positionsdaten zu mindestens einem der vorgegebenen Fahrzeugverhaltensmuster durch einen ohnehin im Fahrzeug vorhandenen Bordcomputer erfolgt, so daß der erforderliche Hardwareaufwand gering bleibt.

Eine besonders geringer Rechenaufwand bei der Fahrzeugverhaltensmusterzuordnung der erfaßten Fahrzeug- und Positionsdaten läßt sich dadurch erzielen, daß die Zuordnung zu mindestens einem der vorgegebenen Fahrzeugverhaltensmuster durch den Bordcomputer mit Hilfe der Fuzzy-Logik erfolgt.

Die Übertragung der Daten an den Verkehrsrechner läßt sich zweckmäßigerweise dadurch weiter reduzieren, daß das den erfaßten Fahrzeug- und Positionsdaten aktuell zugeordnete vorgegebene Fahrzeugverhaltensmuster mit dem unmittelbar davor den erfaßten Fahrzeug- und Positionsdaten zugeordneten vorgegebenen Fahrzeugverhaltensmuster verglichen wird und nur bei Nichtübereinstimmung der beiden Fahrzeugverhaltensmuster eine Datenübertragung an den Verkehrsrechner erfolgt. Die klassifizierten Daten werden also nur dann übertragen, wenn ein Wechsel des Fahrzeugverhaltensmusters stattgefunden hat, was z.B. normalerweise dann der Fall ist, wenn der Straßentyp vom Stichprobenfahrzeug gewechselt wurde oder sich die Verkehrssituation (Verkehrsdichte) geändert hat. Dabei ist es unter bestimmten Umständen vorteilhaft, wenn bei Übereinstimmung der beiden Fahrzeugverhaltensmuster nur eine Übertragung der Positionsdaten an den Verkehrsrechner erfolgt. Der Verkehrsrechner kennt in diesem Fall die genauen Positionsdaten des Stichprobenfahrzeugs und weiß aufgrund des nicht mitübertragenen Fahrzeugverhaltensmusters, daß das zuletzt übermittelte Fahrzeugverhaltensmuster weiterhin gültig ist.

Um den Bedarf des Verkehrsrechners an bestimmten Informationen bei gleichzeitiger Verringerung der Datenmenge besser steuern zu können, ohne die Rechenlast des Verkehrsrechners und ohne die Kommunikationsverbindungen unnötig zu belasten, ist es vorgesehen, daß das den erfaßten Fahrzeug- und Positionsdaten zugeordnete vorgegebene Fahrzeugverhaltensmuster mit einem vom Verkehrsrechner speziell vorgegebenen Fahrzeugverhaltensmuster verglichen wird und nur bei Übereinstimmung dieser beiden Fahrzeugverhaltensmuster eine Datenübertragung an den Verkehrsrechner erfolgt. Die Vorgabe kann dabei z.B. durch die Übermittlung der Kennung dieses Fahrzeugverhaltensmusters an alle Stichprobenfahrzeuge erfolgen.

Zu Beginn der Stichprobennahme durch die Stichprobenfahrzeuge oder bei einer Änderung der speziell vorgegebenen Fahrzeugverhaltensmuster durch den Verkehrsrechner ist es zweckmäßig, wenn die Fahrzeugverhaltensmuster vom Verkehrsrechner vorgegeben werden, und zwar vorteilhafterweise über ein installiertes Funktelefonnetz oder eine sonstige Drahtlosverbindung.

Bei einer vorteilhaften Ausgestaltung der Erfindung ist es vorgesehen, daß die Fahrzeugverhaltensmuster durch Klassifizierung der ständig im Fahrzeug anfallenden Fahrzeugdaten vom Bordcomputer selbst bestimmt werden. Der Bordcomputer sucht dabei anhand der erfaßten Fahrzeugdaten mit Hilfe vorgegebener Rechenalgorithmen typische Klasseneinteilungen (Fahrzeugverhaltensmuster) für das Fahrzeugverhalten heraus, die der Zuordnug zugrunde gelegt werden, also als vorgegebene Fahrzeugverhaltensmuster fungieren. Die auf diesem Wege bestimmten Fahrzeugverhaltensmuster werden vom Bordcomputer bei sich verändernden Bedingungen automatisch angepaßt. Dabei stellen die vorgegebenen Rechenalgorithmen sicher, daß an den Verkehrsrechner nur Daten übertragen werden, die dieser zur Erfassung der Verkehrslage benötigt. Die vom Bordcomputer ermittelten (vorgegebenen) Fahrzeugverhaltensmuster werden jeweils zusammen mit den zugehörigen Ortskoordinaten an den Verkehrsrechner übermittelt.

Als besonders zweckmäßig hat es sich erwiesen, die Fahrzeugverhaltensmuster in Abhängigkeit vom Straßentyp zu bestimmen. So unterscheiden sich die Fahrzeugverhaltensmuster auf einer Autobahn wesentlich von denen auf einer Landstraße, wodurch sich eine Klassifizierung mit dem Straßentyp als Parameter als besonders günstig erweist.

Eine weitere vorteilhafte Ausgestaltung der Erfindung sieht vor, daß die vom Verkehrsrechner vorgegebenen Fahrzeugverhaltensmuster unabhängig vom Fahrverhalten des Fahrers sind. Das wird z.B. erreicht, wenn die vorgegebenen Fahrzeugverhaltensmustern über viele Fahrer gemittelt wurden. Die Vorgabe solcher vom Fahrverhalten des Fahrers unabhängiger Fahrzeugverhaltensmuster macht es möglich, daß aus den ständig anfallenden Fahrzeug- und Positionsdaten durch Vergleich mit den vorgegebenen Fahrzeugverhaltensmustern Fahrverhaltensmuster, die dem typischen Fahrverhalten des Fahrers entsprechen, bestimmt werden; und daß die Fahrverhaltensmuster des Fahrers bei jedem Fahrzeug- oder Fahrerwechsel dem Bordcomputer des neuen bzw. alten Fahrzeugs in anonymisierter Form übergeben werden können. Die Übergabe könnte dabei in Form von Magnetkarten oder dergleichen erfolgen, die in eine entsprechende Lese- und Schreibvorrichtung im Fahrzeug eingeführt werden und eine Konkordanz zwischen den allgemein gültigen vorgegebenen Fahrzeugverhaltensmustern und dem diesem entsprechenden individuellen Fahrverhalten herstellen.

Zweckmäßigerweise umfaßt eine Vorrichtung zur Durchführung des Verfahrens:
- Einrichtungen zum Erfassen der anfallenden Fahrzeugdaten und
- eine Positionsbestimmungsvorrichtung zur Ermittlung der Positionsdaten sowie spezieller Fahrzeugdaten (Geschwindigkeit, Bewegungsrichtung) in bestimmten Abständen, welche einer vorgegebenen Zeitspanne oder einer vorgegebenen Wegstrecke entsprechen,
- mindestens einen als Ringspeicher organisierten Speicherbereich zum Ablegen der erfaßten Daten
- mindestens einen Arbeitsspeicherbereich mit einem Rechenprogramm zur Zuordnung der Fahrzeugdaten zu einer der vorgegebenen Klassen von Fahrzeug- und Positionsdaten, die einem bestimmten typischen Fahrzeugverhalten entsprechen,
- eine Einrichtung zur Übermittlung der Fahrzeug- und Positionsdaten an den Verkehrsrechner,
- eine zentrale Prozessoreinheit und
- einen Datenbus, der mit den Einrichtungen verbunden ist.

Weitere Merkmale und Vorteile der Erfindung ergeben sich aus der nachfolgenden Beschreibung eines Ausführungsbeispiels und der in der einzigen Figur dargestellten Vorrichtung.

Ein Fahrzeug einer Stichprobenflotte weist in dem Fahrzeug installierte Sensoren auf; die Sensoren erfassen kontinuierlich veränderliche Zustandsgrößen wie z. B. die Geschwindigkeit, den Lenkradeinschlag, die Motordrehzahl, die Außentemperatur, die Luftfeuchtigkeit etc. Das Fahrzeug weist weiter Sensoren auf, die diskrete Zustandsgrößen, wie z. B. die Stellung verschiedener Schalter (Scheibenwischer, Licht, Nebellicht, Heckscheibenheizung, Warnblinkanlage etc.) erfassen. Das Fahrzeug ist weiterhin mit Vorrichtungen ausgestattet, die in dem Fahrzeug den Betrieb von aktiven Vorrichtungen (Aktoren) anzeigen wie z.B. des Antiblockiersystems (ABS), der Antriebsschlupfregelung (ASR), des Airbags, des Unfalldatenschreibers (UDS) etc. Das Fahrzeug besitzt außerdem einen GPS-Empfänger (GPS gleich Global Positioning System) als Positionsbestimmungsvorrichtung. Der GPS-Empfänger erzeugt fortlaufend in vorbestimmten Zeitabständen Positionsdaten, die die momentane Position (Länge, Breite, Zeit) des Fahrzeugs in einem vorbestimmten Koordinatensystem (Längengrade, Breitengrade) enthalten, sowie ggf. Richtungsund/oder Geschwindigkeitsdaten über die momentane Bewegungsrichtung des Fahrzeugs. Die von den Sensoren, dem GPS-Empfänger (Bewegungsdaten) und den Vorrichtungen zum Anzeigen des Betriebs der Aktoren erzeugten Daten bilden die Fahrzeugdaten, die in Verbindung mit den entsprechenden Positionsdaten (einschließlich der zugeordneten Zeitdaten) Informationen über die Verkehrslage und den Straßenzustand enthalten.

Die Fahrzeugdaten werden in regelmäßigen Zeitabständen von einem Bordcomputer abgefragt und beispielsweise in einem Ringspeicher oder in einem als Ringspeicher organisierten normalen Speicher in Form von Datensätzen abgelegt, so daß alle über einen bestimmten vorangegangenen Zeitraum angefallenen Fahrzeugdaten verfügbar sind. Zu jedem Datensatz gehören jeweils in genau festgelegter Reihenfolge die entsprechenden Fahrzeugdaten, die Zeitdaten, die Positionsdaten, die Geschwindigkeit, die Bewegungsrichtung und so weiter. Der Ringspeicher wird beispielsweise fortlaufend mit neuen Datensätzen durch Überschreiben der ältesten Datensätze gefüllt, so daß immer nur der zeitliche Verlauf der Fahrzeugdaten über den unmittelbar vorangegangenen Zeitraum zum Auswerten zur Verfügung steht. Zur Reduzierung der erfaßten Datenmenge holt der Bordcomputer den Inhalt des Ringspeichers in den Arbeitsspeicher und ordnet den Fahrzeugdaten diejenige Klasse zu, zu der die Daten gehören. Dazu werden die vorgegebenen Fahrzeugverhaltensmuster vorteilhafterweise in entsprechenden Tabellen abgelegt, so daß die Zuordnung zu mindestens einem der vorgegebenen Verhaltensmuster durch den Bordcomputer mit Hilfe der Fuzzy-Logik schnell erfolgen kann.

Die Klassen werden bei einer ersten Ausführungsform vom Verkehrsrechner vorgegeben und umfassen jeweils die Gesamtheit von Fahrzeugdaten, die einem bestimmten typischen Fahrzeugverhalten entsprechen. Das bedeutet, daß einer Vielzahl von Kombinationen der Fahrzeugdaten eine einzelne Klasse zugeordnet wird, wobei alle die Fahrzeugdaten einer Klasse angehören, die demselben typischen Verhalten eines Fahrzeugs im Straßenverkehr entsprechen. Dabei decken die vom Verkehrsrechner vorgegebenen Klassen alle praktisch möglichen Kombinationen der Fahrzeugdaten ab; jede Fahrzeugdatenkombination kann mindestens einer vorgegebenen Klasse zugeordnet werden. Zwei Klassen können den Daten beispielsweise dann zugeordnet werden, wenn in der erfaßten Zeitspanne erst eine Fahrt auf der Autobahn stattgefunden hat und das Fahrzeug anschließend auf einem Rastplatz eingeparkt wurde. Die Klassen werden als Fahrzeugverhaltensmuster bezeichnet. Die Zuordnung der im Fahrzeug erfaßten Daten ist mit einer starken Reduzierung der Datenmenge verbunden. Weiterhin entspricht die Klassifizierung der Fahrzeugdaten einer höheren Datenqualität, d.h. die erfaßten Daten weisen nach ihrer Aufbereitung in Form der Klassenzuordnung nur noch die Merkmale auf, die für die Weiterverarbeitung durch den Verkehrsrechner beispielweise zur Bestimmung der Verkehrslage wesentlich sind. Zur Durchführung der Klassifizierung der Fahrzeugdaten wird im Stichprobenfahrzeug durch den Bordcomputer ein im Speicher abgelegtes Rechenprogramm gestartet, welche die Daten nach einem vorgegebenen Algorithmus klassifiziert. Mißlingt eine eindeutige Zuordnung der Fahrzeugdaten, so werden entweder die Fahrzeugdaten unaufbereitet übertragen oder aber es werden in diesem Fall überhaupt keine Daten an den Verkehrsrechner übertragen.

Bei einer zweiten Ausführungsform erfolgt die Vorgabe der Klassen, d.h. der Fahrzeugverhaltensmuster nicht durch den Verkehrsrechner, sondern die Klassen werden durch den Bordcomputer anhand der anfallenden Fahrzeugdaten bestimmt. Dazu wertet der Bordcomputer die Fahrzeugdaten dahingehend aus, daß er mit Hilfe vorgegebener Rechenalgorithmen typische, d.h. immer wieder auftretende Datenkombinationen bestimmt und diesen eine Klasse, ein Fahrzeugverhaltensmuster zuordnet. Die Klassenzuordnung der Fahrzeugdaten kann z.B. dadurch unterstützt werden, daß der Fahrer dem Bordcomputer in der Klassenerkennungsphase per Tastendruck mitteilt, welches Fahrmanöver er gerade ausführt oder auf welchem Straßentyp er sich gerade mit dem Fahrzeug bewegt, um so die Verhaltensmuster des Stichprobenfahrzeugs schneller und gezielter zu erfassen. Es ist aber auch möglich, die Fahrzeugverhaltensmuster allein mittels eines Rechenprogramms zu bestimmen. In diesem Fall ist es vorgesehen, daß alle Stichprobenfahrzeuge dasselbe Rechenprogramm zur Verhaltensmusterbestimmung verwenden. Das hat den Vorteil, daß dem Verkehrsrechner die Klassifizierungsgrundlage bekannt ist.

Bei beiden Ausführungsformen werden nicht die vollständigen Datensätze der Fahrzeug- und Positionsdaten an den Verkehrsrechner übertragen, sondern nur das zugeordnete Fahrzeugverhaltensmuster in Form einer Kennnung zusammen mit den Positionsdaten des Stichprobenfahrzeugs. Die Datenübertragung erfolgt dabei über Funktelefon. Um die Rechenlast des Verkehrsrechners weiter zu verringern, wird zyklisch oder unter speziellen Bedingungen das aktuelle Fahrzeugverhaltensmuster mit dem Fahrzeugverhaltensmuster verglichen, das unmittelbar davor als vorletztes vom Bordcomputer aus den Fahrzeugdaten ermittelt worden ist. Stimmen die beiden Muster überein, wird entweder keine Information an den Verkehrsrechner übertragen, oder dem Verkehrsrechner werden nur die Positionsdaten des Stichprobenfahrzeugs mitgeteilt. Letzteres hat den Vorteil, daß der Verkehrsrechner außerdem die aktuellen geographischen Positionen der Stichprobenfahrzeuge der Flotte kennt. Der Verkehrsrechner kann den Stichprobenfahrzeugen aber auch eines der Fahrzeugverhaltensmuster speziell vorgeben, so daß eine Meldung an den Verkehrsrechner mit Angabe der aktuellen Fahrzeugposition nur erfolgt, wenn das aus den Fahrzeugdaten ermittelte aktuelle Fahrzeugverhaltensmuster mit dem speziell vorgegebenen Muster übereinstimmt. Das ist z.B. dann zweckmäßig, wenn für den Verkehrsrechner zur Berechnung der Verkehrslage nur von Interesse ist, auf welchen Straßen in welchen Bereichen Staus auftreten; in einem solchen Fall wird den Stichprobenfahrzeugen lediglich das Fahrzeugverhaltensmuster "Stau" vorgegeben, so daß bei Auftreten eines Staus von den dort befindlichen Stichprobenfahrzeugen eine Datenübertragung an den Verkehrsrechner erfolgt, ansonsten aber keine Daten übertragen werden.

Die vom Verkehrsrechner vorgegebenen Fahrzeugverhaltensmuster können unabhängig vom Fahrverhalten des jeweiligen Fahrers sein, insbesondere dann, wenn bei der Bestimmung der Verhaltensmuster der Stichprobenfahrzeuge über viele Fahrer gemittelt wurde. Bei einer Stichprobenfahrzeugflotte, wo die Fahrer häufig wechseln, werden den Stichprobenfahrzeugen zweckmäßigerweise fahrerunabhängige Fahrzeugverhaltensmuster vorgegeben. Um das unterschiedliche Fahrverhalten der einzelnen Fahrer berücksichtigen zu können, wird zunächst aus den aktuellen Fahrzeugdaten unter Zugrundelegung der vom Verkehrsrechner vorgegebenen fahrerunabhängigen Muster mindestens ein Fahrerverhaltensmuster bestimmt; diese werden dann bei der Klassifizierung der anfallenden Fahrzeugdaten berücksichtigt. So entspricht beispielsweise dem Fahrzeugverhaltensmuster "Autobahn" eine mittlere Fahrzeuggeschwindigkeit von 130 km/h. Ein älterer oder besonders vorsichtiger Fahrer fährt auf der Autobahn z.B. aber nur 90 km/h, verhält sich aber ansonsten auf der Autobahn im Mittel wie jeder andere Fahrer. Die Besonderheit dieses Fahrers, nämlich 90 km/h anstatt 130 km/h auf der Autobahn zu fahren, ist im Fahrerverhaltensmuster "Autobahn" enthalten; unter Berücksichtigung dieses Fahrerverhaltensmusters ordnet der Bordcomputer also den Fahrzeugdaten (mit der mittleren Fahrzeuggeschwindigkeit 90 km/h) fehlerfrei das Fahrzeugverhaltensmuster "Autobahn" zu, also diejenige Klasse, zu der die Daten auch wirklich gehören.

Beim Fahrerwechsel könnten die Fahrerverhaltensmuster des neuen Fahrers dem Bordcomputer des Fahrzeugs vom Verkehrsrechner übermittelt werden, sofern ein entsprechender Datenaustausch mit identifizierenden Daten zwischen Fahrzeug und Verkehrsrechner erfolgt. Dies ist jedoch im allgemeinen nicht erwünscht. Eine andere Möglichkeit besteht daher darin, daß die Fahrerverhaltensmuster beispielsweise auf einer Magnetkarte oder einem anderen mobilen Speichermedium abgespeichert werden und daß der Fahrer bei Wechsel des Fahrzeugs dieses Speichermedium von einer entsprechenden Vorrichtung in dem Fahrzeug lesen läßt, so daß der Bordcomputer auf diesem Wege über das typische Fahrverhalten dieses Fahrers informiert ist. Die Übergabe der Fahrerverhaltensmuster erfolgt dabei also völlig anonym.

Die Figur zeigt eine Ausführungsform einer Vorrichtung zur Reduzierung einer aus Fahrzeugen einer Stichprobenfahrzeugflotte zu übertragenden Datenmenge von Fahrzeug- und Positionsdaten. Die Vorrichtung weist eine Sende- und Empfangseinheit 1 zur Datenübertragung auf. Wie die Figur erkennen läßt, umfaßt die Vorrichtung eine zentrale Prozessoreinheit (CPU) 2, die mit einem Datenbus 3 verbunden ist. Weiterhin sind mit dem Datenbus 3 ein als Ringspeicher organisierter Speicherbereich 4 zum Ablegen der erfaßten Daten und ein Arbeitsspeicherbereich 5 verbunden, wobei in dem Arbeitsspeicherbereich 5 ein Rechenprogramm zur Zuordnung der Fahrzeugdaten zu einer der vorgegebenen Klassen von Fahrzeug- und Positionsdaten, die einem bestimmten typischen Fahrzeugverhalten entsprechen, abgelegt ist. Zur Erfassung der Fahrzeugdaten sind im Fahrzeug Sensoren/Aktoren 6 angeordnet, die ebenfalls an dem Datenbus 3 angeschlossen sind. Die Vorrichtung weist zur Bestimmung der Positionsdaten und spezieller Fahrzeugdaten (Geschwindigkeit, Bewegungsrichtung) einen GPS-Empfänger 7 auf. Der GPS-Empfänger 7 ist über den Datenbus 3 mit der zentralen Prozessoreinheit (CPU) 2 elektrisch verbunden. Datentechnisch ist die Vorrichtung drahtlos mit einem Verkehrsrechner 8 verbindbar, der mit einer Sende- und Empfangseinheit 9 ausgerüstet ist.

## Patentansprüche

1. Verfahren zur Reduzierung einer aus Fahrzeugen einer Stichprobenfahrzeugflotte zu übertragenden Datenmenge von Fahrzeugdaten, die Informationen über den Betriebszustand und/oder über die Umgebung der Fahrzeuge enthalten, und **von** Positionsdaten, die Informationen über die Position der Fahrzeuge in einem vorbestimmten Koordinatensystem zu einem bestimmten Zeitpunkt enthalten, bei dem die Fahrzeug- und Positionsdaten in bestimmten Abständen, welche einer vorgegebenen Zeitspanne oder einer vorgegebenen Wegstrecke entsprechen, erfaßt und an einen Verkehrsrechner übertragen werden,
dadurch gekennzeichnet,
daß die erfaßten Fahrzeug- und Positionsdaten im Fahrzeug mindestens einer vorgegebenen Klasse von Fahrzeug- und Positionsdaten, die einem bestimmten typischen Fahrzeugverhalten entsprechen, zugeordnet werden und die zugeordnete Klasse die einem aktuellen zugeordneten vorgegebenen Fahrzeugverhaltensmuster entspricht, **zusammen** mit den Positionsdaten des Stichprobenfahrzeugs in kodierter Form an den Verkehrsrechner übertragen wird.

2. Verfahren nach Anspruch 1,
dadurch gekennzeichnet,
daß nur die Kennung des zugeordneten vorgegebenen Fahrzeugverhaltensmusters mit den Positionsdaten des Stichprobenfahrzeugs an den Verkehrsrechner übertragen wird.

3. Verfahren nach Anspruch 1 oder 2,
dadurch gekennzeichnet,
daß die Zuordnung der erfaßten Fahrzeug- und Positionsdaten zu mindestens einem der vorgegebenen Fahrzeugverhaltensmuster durch einen Bordcomputer erfolgt.

4. Verfahren nach einem der Ansprüche 1 bis 3,
dadurch gekennzeichnet,
daß die Zuordnung der erfaßten Fahrzeug- und Positionsdaten zu mindestens einem der vorgegebenen Fahrzeugverhaltensmuster durch den Bordcomputer mit Fuzzy-Logik erfolgt.

5. Verfahren nach einem der Ansprüche 1 bis 4,
dadurch gekennzeichnet,
daß das den erfaßten Fahrzeug- und Positionsdaten aktuell zugeordnete vorgegebene Fahrzeugverhaltensmuster mit dem unmittelbar davor den erfaßten Fahrzeug- und Positionsdaten zugeordneten vorgegebenen Fahrzeugverhaltensmuster verglichen wird und bei Nichtübereinstimmung der beiden Fahrzeugverhaltensmuster eine Datenübertragung an den Verkehrsrechner erfolgt.

6. Verfahren nach Anspruch 5,
dadurch gekennzeichnet,
daß bei Übereinstimmung der beiden Fahrzeugverhaltensmuster nur eine Übertragung der Positionsdaten an den Verkehrsrechner erfolgt.

7. Verfahren nach einem der Ansprüche 1 bis 6,
dadurch gekennzeichnet,
daß das den erfaßten Fahrzeug- und Positionsdaten zugeordnete vorgegebene Fahrzeugverhaltensmuster mit einem speziell vorgegebenen Fahrzeugverhaltensmuster verglichen wird und nur bei Übereinstimmung dieser beiden Fahrzeugverhaltensmuster eine Datenübertragung an den Verkehrsrechner erfolgt.

8. Verfahren nach einem der Ansprüche 1 bis 7,
dadurch gekennzeichnet,
daß die Fahrzeugverhaltensmuster, insbesondere die speziellen Fahrzeugverhaltensmuster vom Verkehrsrechner über Funktelefon oder eine ähnliche Drahtlosverbindung vorgegeben werden.

9. Verfahren nach einem der Ansprüche 1 bis 8,
dadurch gekennzeichnet,
daß die Fahrzeugverhaltensmuster durch Klassifizierung der ständig im Fahrzeug anfallenden Fahrzeug- und Positionsdaten vom Bordcomputer bestimmt werden.

10. Verfahren nach einem der Ansprüche 1 bis 9,
dadurch gekennzeichnet,
daß die Fahrzeugverhaltensmuster in Abhängigkeit vom Straßentyp bestimmt werden.

11. Verfahren nach einem der Ansprüche 8 oder 10,
dadurch gekennzeichnet,
daß die vom Verkehrsrechner vorgegebenen Fahrzeugverhaltensmuster unabhängig vom Fahrverhalten des Fahrers sind.

12. Verfahren nach Anspruch 9,
dadurch gekennzeichnet,
daß aus den ständig anfallenden Fahrzeug- und Positionsdaten durch Vergleich mit allgemein vorgegebenen Fahrzeugverhaltensmustern Fahrverhaltensmuster, die dem typischen Fahrverhalten des Fahrers entsprechen, bestimmt und für die weitere Datenreduzierung benutzt werden.

13. Verfahren nach Anspruch 12,
dadurch gekennzeichnet,
daß die Fahrverhaltensmuster des Fahrers bei Fahrzeugwechsel dem Bordcomputer des neuen Fahrzeugs übergeben werden.

14. Vorrichtung zur Durchführung eines Verfahrens nach Anspruch 1 zur Reduzierung einer aus Fahrzeugen einer Stichprobenfahrzeugflotte zu übertragenden Datenmenge von Fahrzeugdaten, die Informationen über den Betriebszustand und/oder über die Umgebung der Fahrzeuge enthalten, und von Positionsdaten, die Informationen über die Position der Fahrzeuge in einem vorbestimmten Koordinatensystem zu einem bestimmten Zeitpunkt enthalten, bei dem die Fahrzeug- und Positionsdaten in bestimmten Abständen, welche einer vorgegebenen Zeitspanne oder einer vorgegebenen Wegstrecke entsprechen, erfaßt und an einen Verkehrsrechner übertragen werden,
mit
- Einrichtungen (6) zum Erfassen der anfallenden Fahrzeugdaten und
- einer Positionsbestimmungsvorrichtung (7) zur Ermittlung der Positionsdaten sowie spezieller Fahrzeugdaten, wie z.B. Geschwindigkeit oder Bewegungsrichtung, in bestimmten Abständen, welche einer vorgegebenen Zeitspanne oder einer vorgegebenen Wegstrecke entsprechen,
- mindestens einem als Ringspeicher organisierten Speicherbereich (4) zum Ablegen der erfaßten Daten
- mindestens einem Arbeitsspeicherbereich (5) mit einem Rechenprogramm zur Zuordnung der Fahrzeugdaten und Positionsdaten zu einer der vorgegebenen Klassen von Fahrzeug- und Positionsdaten, die einem bestimmten typischen Fahrzeugverhalten entsprechen,
- einer Einrichtung (1) zur Übermittlung der Fahrzeug- und Positionsdaten an den Verkehrsrechner (8),
- einer zentralen Prozessoreinheit (2) und
- mit einem Datenbus (3), der verbunden ist mit der Einrichtung (1) zur Übermittlung, mit der zentralen Prozessoreinheit (2), mit dem Speicherbereich (4) zum Ablegen der erfaßten Daten, mit dem Arbeitsspeicherbereich (5), mit den Einrichtungen (6) zum Erfassen der anfallenden Fahrzeugdaten, mit der Positionsbestimmungsvorrichtung (7).

## Claims

1. A method of reducing the amount of vehicle data to be transmitted from vehicles in a fleet of sample vehicles, which vehicle data comprise information relating to the operating status and/or the surroundings of the vehicles, and the amount of positional data, which comprise information relating to the position of the vehicles in a predetermined system of coordinates at a set point in time, the vehicle and positional data being detected at predetermined intervals, which correspond to a preset time span or a preset distance, and transmitted to a traffic computer,
characterised in that
the detected vehicle and positional data are allocated in the vehicle to at least one preset category of vehicle and positional data corresponding to a certain type of vehicle behaviour and the allocated category, corresponding to a current allocated preset vehicle behaviour pattern, is transmitted, together with the positional data of the sample vehicle, in encoded form to the traffic computer.

2. A method according to claim 1,
characterised in that
only the identification signal of the allocated preset vehicle behaviour pattern is transmitted to the traffic computer with the positional data of the sample vehicle.

3. A method according to claim 1 or claim 2,
characterised in that
allocation of the detected vehicle and positional data to at least one of the preset vehicle behaviour patterns is effected by a computer on board the vehicle.

4. A method according to any one of claims 1 to 3,
characterised in that
allocation of the detected vehicle and positional data to at least one of the preset vehicle behaviour patterns is effected by the on-board computer with the aid of fuzzy logic.

5. A method according to any one of claims 1 to 4,
characterised in that
the preset vehicle behaviour pattern currently allocated to the detected vehicle and positional data is compared with the preset vehicle behaviour pattern allocated immediately therebefore to the detected vehicle and positional data and data are transmitted to the traffic computer if the two vehicle behaviour patterns do not match.

6. A method according to claim 5,
characterised in that,
when the two vehicle behaviour patterns match, only the positional data are transmitted to the traffic computer.

7. A method according to any one of claims 1 to 6,
characterised in that
the preset vehicle behaviour pattern allocated to the detected vehicle and positional data is compared with a specifically preset vehicle behaviour pattern and data transmission to the traffic computer only occurs when these two vehicle behaviour patterns match.

8. A method according to any one of claims 1 to 7,
characterised in that
the vehicle behaviour patterns, in particular the specific vehicle behaviour patterns, are preset by the traffic computer via radio telephone or a similar wireless connection.

9. A method according to any one of claims 1 to 8,
characterised in that
the vehicle behaviour patterns are determined by the on-board computer by categorisation of the vehicle and positional data generated constantly in the vehicle.

10. A method according to any one of claims 1 to 9,
characterised in that
the vehicle behaviour patterns are determined as a function of road type.

11. A method according to either one of claims 8 or 10,
characterised in that
the vehicle behaviour patterns preset by the traffic computer are independent of the driving behaviour of the driver.

12. A method according to claim 9,
characterised in that
driving behaviour patterns, which correspond to the typical driving behaviour of the driver, are determined by comparing the vehicle and positional data generated constantly with generally preset vehicle behaviour patterns and used for further data reduction.

13. A method according to claim 12,
characterised in that
the driving behaviour patterns of the driver are transferred to the on-board computer of the new vehicle when a driver changes vehicle.

14. A device for carrying out a method according to claim 1 for reducing the amount of vehicle data to be transmitted from vehicles in a fleet of sample vehicles, which vehicle data comprise information relating to the operating status and/or the surroundings of the vehicles, and the amount of positional data, which comprise information relating to the position of the vehicles in a predetermined system of coordinates at a set point in time, the vehicle and positional data being detected at predetermined intervals, which correspond to a preset time span or a preset distance, and transmitted to a traffic computer,
comprising
- devices (6) for detecting the vehicle data generated and
- a position determining device (7) for detecting the positional data as well as specific vehicle data, such as speed or direction of movement for example, at certain intervals, which correspond to a preset time span or a preset distance,
- at least one memory zone (4) organised as a toroidalcore memory for storing the data detected
- at least one working memory zone (5) with a computer program for allocation of the vehicle and positional data to one of the preset categories of vehicle and positional data, which correspond to a certain type of vehicle behaviour,
- a device (1) for transmitting the vehicle and positional data to the traffic computer (8),
- a central processor unit (2) and
- a data bus (3) which is connected with the device (1) for transmission, with the central processing unit (2), with the memory zone (4) for storing detected data, with the working memory zone (5), with the devices (6) for detecting the vehicle data generated and with the position determining device (7).

## Revendications

1. Procédé pour réduire une quantité de données, à transmettre à partir de véhicules d'une flotte de véhicules échantillons, à savoir des données de véhicule qui contiennent des informations sur l'état de fonctionnement et/ou sur l'environnement des véhicules et des données de position qui contiennent des informations sur la position des véhicules dans un système de coordonnées fixé à un instant donné, les données de véhicule et de position étant saisies à certains intervalles qui correspondent à un intervalle de temps prédéfini ou à une distance prédéfinie et étant transmises à un ordinateur de trafic,
caractérisé en ce que
on associe les données de véhicule et de position saisies dans le véhicule à au moins une classe prédéfinie de données de véhicule et de position qui correspondent à un certain comportement de véhicule typique et on transmet sous forme codée à l'ordinateur de trafic la classe associée, qui correspond à un modèle de comportement de véhicule prescrit associé actuel, conjointement aux données de position du véhicule échantillon.

2. Procédé selon la revendication 1,
caractérisé en ce que
on ne transmet à l'ordinateur de trafic que l'identificateur du modèle de comportement de véhicule prédéfini associé avec les données de position du véhicule échantillon.

3. Procédé selon la revendication 1 ou 2,
caractérisé en ce que
l'association des données de véhicule et de position saisies à au moins l'un des modèles de comportements de véhicules prédéfinis est effectuée par un ordinateur de bord.

4. Procédé selon l'une des revendications 1 à 3,
caractérisé en ce que
l'association des données de véhicule et de position saisies à au moins l'un des modèles de comportements de véhicules prédéfinis est effectuée par l'ordinateur de bord avec une logique floue.

5. Procédé selon l'une des revendications 1 à 4,
caractérisé en ce que
on compare le modèle de comportement de véhicule prédéfini associé actuellement aux données de véhicule et de position saisies au modèle de comportement de véhicule prédéfini associé juste avant aux données de véhicule et de position saisies et on effectue une transmission de données vers l'ordinateur de trafic si les deux modèles de comportements de véhicules ne sont pas identiques.

6. Procédé selon la revendication 5,
caractérisé en ce que,
si les deux modèles de comportements de véhicules sont identiques, on effectue seulement une transmission des données de position vers l'ordinateur de trafic.

7. Procédé selon l'une des revendications 1 à 6,
caractérisé en ce que
on compare le modèle de comportement de véhicule prédéfini associé actuellement aux données de véhicule et de position saisies à un modèle de comportement de véhicule prescrit spécialement et on effectue une transmission de données vers l'ordinateur de trafic seulement si ces deux modèles de comportements de véhicules sont identiques.

8. Procédé selon l'une des revendications 1 à 7,
caractérisé en ce que
l'ordinateur de trafic prescrit les modèles de comportements de véhicules, notamment les modèles de comportements de véhicules spéciaux, par radiotéléphonie ou par une liaison sans fil analogue.

9. Procédé selon l'une des revendications 1 à 8,
caractérisé en ce que
les modèles de comportements de véhicules sont fixés par l'ordinateur de bord par classification des données de véhicule et de position arrivant constamment dans le véhicule.

10. Procédé selon l'une des revendications 1 à 9,
caractérisé en ce que
les modèles de comportements de véhicules sont fixés en fonction du type de route.

11. Procédé selon l'une des revendications 8 ou 10,
caractérisé en ce que
les modèles de comportements de véhicules prédéfinis par l'ordinateur de trafic sont indépendants du comportement de conduite du conducteur.

12. Procédé selon la revendication 9,
caractérisé en ce que,
à partir des données de véhicule et de position arrivant constamment dans le véhicule et par comparaison avec des modèles de comportements de véhicules prédéfinis en général, on fixe des modèles de comportements de conduites qui correspondent au comportement de conduite typique du conducteur et on les utilise pour la réduction des données.

13. Procédé selon la revendication 12,
caractérisé en ce que,
lors d'un changement de véhicule, le modèle de comportement de conduite du conducteur est transféré dans l'ordinateur de bord du nouveau véhicule.

14. Dispositif pour la mise en oeuvre d'un procédé selon la revendication 1 pour réduire une quantité de données, à transmettre à partir de véhicules d'une flotte de véhicules échantillons, à savoir des données de véhicule qui contiennent des informations sur l'état de fonctionnement et/ou sur l'environnement des véhicules et des données de position qui contiennent des informations sur la position des véhicules dans un système de coordonnées fixé à un instant donné, les données de véhicule et de position étant saisies à certains intervalles qui correspondent à un intervalle de temps prédéfini ou à une distance prédéfinie et étant transmises à un ordinateur de trafic,
comportant
- des dispositifs (6) pour la saisie des données de véhicule arrivant, et
- un dispositif de détermination de position (7) pour la détermination des données de position ainsi que de données de véhicule spéciales, par exemple la vitesse ou la direction de déplacement, à certains intervalles qui correspondent à un intervalle de temps prédéfini ou à une distance prédéfinie,
- au moins une zone de mémoire (4) organisée sous forme de mémoire en anneau et destinée à mémoriser les données saisies,
- au moins une zone de mémoire de travail (5) avec un programme de calcul pour l'association des données de véhicule et de position à l'une des classes prédéfinies de données de véhicule et de position qui correspondent à un certain comportement de véhicule typique,
- un dispositif (1) pour la transmission des données de véhicule et de position à l'ordinateur de trafic (8),
- une unité centrale (2), et
- un bus de données (3) qui est relié au dispositif (1) pour la transmission, à l'unité centrale (2), à la zone de mémoire (4) pour la mémorisation des données saisies, à la zone de mémoire de travail (5), aux dispositifs (6) pour la saisie des données de véhicule arrivant, au dispositif de détermination de position (7).
